# EUROPÄISCHE PATENTSCHRIFT

(11) **EP 1 608 825 B1**
(45) Veröffentlichungstag und Bekanntmachung des Hinweises auf die Patenterteilung: **25.04.2007**
(21) Anmeldenummer: 04721763.3
(22) Anmeldetag: 19.03.2004
(51) Int. Cl.: E04C 5/06

(54) **GITTERKONSTRUKTION**
LATTICE CONSTRUCTION
STRUCTURE A TREILLIS

(30) Priorität: 02.04.2003 AT 5152003
(43) Veröffentlichungstag der Anmeldung: 28.12.2005
(73) Patentinhaber: Krismer, Josef, A-6063 Innsbruck-Rum (AT)
(72) Erfinder: Krismer, Josef, A-6063 Innsbruck-Rum (AT)
(74) Vertreter: Hofinger, Stephan
(86) Internationale Anmeldenummer: PCT/AT2004/000101
(87) Internationale Veröffentlichungsnummer: WO 2004/088059

(56) Entgegenhaltungen:
- AT-B- 409 506
- AU-A- 7 519 481
- DE-A- 3 916 293
- DE-C- 254 852
- DE-C- 359 459
- GB-A- 374 582
- GB-A- 410 748
- GB-A- 537 552
- US-A- 2 467 072

## Beschreibung

Die vorliegende Erfindung betrifft eine Gitterkonstruktion, insbesondere eines Armierungsgitters oder Bodenbefestigungsgitters, mit einer Vielzahl aus zickzackförmig gebogenen Drähten gebildeter, nebeneinander angeordneter Drahtbahnen, deren Drähte sich an den Biegestellen kreuzen, wobei die Drähte parallel zur Erstreckung der Drahtbahnen angeordnete Stäbe an den Biegestellen umschlingen.

Eine derartige Gitterkonstruktion ist in zweidimensionaler Ausbildung für Gitterzäune unter der Bezeichnung "geflochtenes Rautengitter" bekannt. Die in unterschiedlichen Höhen eingeschobenen Stäbe dienen dazu, der Gitterkonstruktion erhöhte Stabilität zu verleihen.

Darüber hinaus ist es bekannt, bei dreidimensionalen Gitterkonstruktionen zwischen einer Vielzahl von Ober- und Untergurten unterschiedlich geformte Distanzelemente anzuordnen, wobei die Distanzelemente mit den Ober- und Untergurten verschweißt sind.

Die AU-A-75194 81 zeigt eine Gitterkonstruktion, bei der eine starre Struktur durch Verschweißen, Verlöten, Vercrimpen, Verklammern oder miteinander Verriegeln der Drähte und Stäbe erreicht werden soll.

Aufgabe der vorliegenden Erfindung ist es, eine Gitterkonstruktion, insbesondere eines Armierungsgitters oder Bodenbefestigungsgitter, zu schaffen, das einfach herzustellen und zu verarbeiten ist.

Dies wird erfindungsgemäß dadurch gelöst, dass die Stäbe Ober- und Untergurte einer dreidimensionalen Gitterkonstruktion bilden, wobei die Drähte an den Stäben reib- und/oder formschlüssig anliegen und eine geringfügige Verformung der Gitterkonstruktion und damit Anpassung an lokale Gegebenheiten erlauben.

Versuche der Anmelderin haben gezeigt, dass auf eine materialschlüssige Verbindung (Verschweißung oder Verklebung) zwischen Ober- und Untergurten und Drähten der Drahtbahnen verzichtet werden kann. Die reib- und/oder formschlüssige Verbindung ist ausreichend, um der Gitterkonstruktion für den Transport sowie die Montage ausreichende Stabilität zu verleihen. Sobald die Gitterkonstruktion von Beton im Anwendungsfall des Armierungsgitters oder von Steinen und Erde im Anwendungsfall des Bodenbefestigungsgitters umgeben ist, gewährleisten ohnehin die Füllmaterialien die Formstabilität der Gitterkonstruktion. Während der Verarbeitung ist es darüber hinaus von Vorteil, dass die unverschweißt reib- und/oder formschlüssig an den Stäben anliegenden Drähte eine geringfügige Verformung der Konstruktion und damit Anpassung an die lokalen Gegebenheiten erlauben.

Eine besonders hohe Festigkeit der Gitterkonstruktion kann dadurch erzielt werden, dass jede Gitterbahn von einem durchlaufenden Draht gebildet ist.

Üblich ist es, dass die Querschnittsfläche der Stäbe größer ist als die Querschnittsfläche der Drähte. Innerhalb der Stäbe werden im allgemeinen jene Stäbe, die die Funktion der Untergurten übernehmen, aufgrund der größeren Belastungen stärker dimensioniert sein.

Die Reibung zwischen Drähten und Stäben im Sinne einer Erhöhung der Stabilität der Gitterkonstruktion während des Transports und der Verarbeitung kann einerseits dadurch erhöht werden, dass der Umschlingungswinkel der Drähte an den Biegestellen größer als 180° ist.

Andererseits ist es vorteilhaft, wenn die Stäbe eine aufgeraute Oberfläche aufweisen. Alternativ oder zusätzlich können die Stäbe eine gerillte oder genoppte Oberfläche aufweisen.

Ist neben dem Reibschluss auch ein Formschluss zwischen Drähten und Stäben erwünscht, ist vorteilhafterweise vorgesehen, dass die Drähte an den Biegestellen an die Stäbe formschlüssig angepresst sind.

Eine platzsparend stapelbare Gitterkonstruktion ergibt sich, wenn die Stäbe abwechselnd Ober- und Untergurte bilden, sodass sich eine "dreieckige" Wellenform ergibt.

Weitere Merkmale und Einzelheiten der vorliegenden Erfindung ergeben sich aus der nachfolgenden Figurenbeschreibung. Dabei zeigt:
- Fig. 1: die erfindungsgemäße Gitterkonstruktion in noch zweidimensionalem Zustand in einer Ansicht von oben,
- Fig. 2: die dreidimensionale Endform in perspektivischer Ansicht,
- Fig. 3a und 3b: die Biegestellen in vergrößerter Darstellung mit unterschiedlich geformten Stäben,
- Fig. 4: die dreidimensionale Endform in geschnittener Seitenansicht und
- Fig. 5: Pressplatten (schematisch) zur Herstellung der Gitterkonstruktion.

Wie aus den Fig. 1 und 2 ersichtlich, weist die erfindungsgemäße Gitterkonstruktion eine Vielzahl von nebeneinander angeordneten Drahtbahnen 1 auf, die jeweils von einem vorzugsweise durchlaufenden, zickzackförmig gebogenen Draht 2 gebildet sind. Drähte 2 der einzelnen Drahtbahnen 1 kreuzen sich an den Biegestellen 4 und bilden ein geflochtenes Gitter.

Parallel zu den Drahtbahnen 1 sind im Bereich der Biegestellen 4 Stäbe 3a und 3b eingeschoben, die von den Drähten 2 umschlungen werden.

Alle Dimensionierungen der Gitterkonstruktion sind in Abstimmung aufeinander frei wählbar. Im allgemeinen wird die Querschnittsfläche der Stäbe 3a und 3b größer sein als die Querschnittsfläche der Drähte 2. Innerhalb der Stäbe 3a und 3b sind die Stäbe 3b, die die Funktion von Untergurten erfüllen, stärker dimensioniert als die Stäbe 3a, die als Obergurten dienen. Übliche Längen der Stäbe 3a und 3b und damit Baulängen der Gitterkonstruktion sind im Bereich zwischen 3,0 und 7,0 m. Die Bauhöhe der Gitterkonstruktion kann durch die Breite der Drahtbahnen 1 variiert werden, sowie durch den Winkel, den die Drahtbahnen 1 zueinander einschließen. Übliche Bauhöhe liegen zwischen 50 und 300 mm.

Je nach Beanspruchung werden für die Drähte 2 und die Stäbe 3a und 3b geeignete Metallsorten, insbesondere Stahlsorten, ausgewählt, wobei je nach Korrosionseinflüssen eine Verzinkung vorgesehen sein kann.

Wesentlich für die erfindungsgemäße Gitterkonstruktion ist das Fehlen von materialschlüssigen Kleb- oder Schweißverbindungen zwischen den als Distanzelementen dienenden Drahtbahnen 1 und den Stäben 3a und 3b. Die notwendige Transport- und Verarbeitungsstabilität wird allein aufgrund der reib- und/oder formschlüssigen Umschlingung der Stäbe 3a und 3b durch die Drähte 2 an den Biegestellen 4 erreicht. Als Maßnahmen zur Erhöhung der Reibung dienen ein über 180° hinausgehender Umschlingungswinkel gemäß Fig. 3a sowie entsprechende Ausbildungen der Oberfläche der Stäbe 3a und 3b. Diese Oberflächen können aufgeraut, gerillt und/oder genoppt sein.

Bei der Ausführungsform gemäß Fig. 3b weist der gezeigte Stab 3a eine von der Kreisform abweichende Form auf, wodurch sich zusätzlich eine formschlüssige Verbindung zwischen den angepressten Drähten 2 und dem Stab 3a ergibt. Die Winkellage der Drahtbahnen 1 ist damit noch stärker gesichert, als beim Ausführungsbeispiel gemäß Fig. 3a, bei dem die Stabilität rein auf die Reibung zurückzuführen ist.

Die in Fig. 3b gezeigte Formgebung ist lediglich beispielhaft, wobei der ovale Querschnitt durch Flachwalzen eines runden Stabes besonders einfach herzustellen ist. Darüber hinaus wird durch das Fehlen von Kanten jede Kerbwirkung vermieden. In bestimmten Anwendungsfällen können jedoch auch im Querschnitt vieleckige oder asymmetrische Stäbe 3a und 3b zum Einsatz kommen.

Wechseln Ober- und Untergurten einander ab, so ergibt sich eine wellenförmige Gitterkonstruktion, die äußerst platzsparend stapelbar ist, wie dies aus Fig. 4 gut hervorgeht. Vorstellbar ist jedoch auch eine Abfolge von je zwei Ober- und Untergurten, sodass die Wellen in Stabrichtung gesehen nicht "dreieckig", sondern "viereckig" sind.

Mögliche Formgebungen der Enden der Stäbe 3a und 3b sind in Fig. 5a bis Fig. 5e gezeigt.

Bei der Herstellung der erfindungsgemäßen Gitterkonstruktion wird bevorzugt wie folgt vorgegangen: Die zickzackförmigen Drahtbahnen 1 werden wie bei bekannten Gitterzäunen ineinander gewickelt, sodass ein ebenes Geflecht entsteht. Rückt man anschließend die Drahtbahnen 1 etwas näher zusammen, sodass sie geringfügig überlappen, entstehen an den Biegestellen 4 durchgehende "Kanäle", in die die Stäbe 3a und 3b eingeschoben werden können. Anschließend wird die Gitterkonstruktion gepresst, wofür eine Pressform verwendet werden kann, wie sie schematisch in Fig. 6 gezeigt ist. Die obere Pressplatte 6a und die untere Pressplatte 6b weisen Vertiefungen 8 auf, in denen die Stäbe 3a und 3b Platz finden. Gegenüber der Vertiefungen 8 sind jeweils Stempel 7 vorgesehen, die die Stäbe 3a und 3b in die Vertiefungen 8 pressen. Durch den Pressvorgang wird der Umschlingungswinkel der Drähte 2 um die Stäbe 3a und 3b derart vergrößert, dass die Gitterkonstruktion in der dreidimensionalen Endform stabil bleibt.

## Patentansprüche

1. Gitterkonstruktion, insbesondere eines Armierungsgitters oder Bodenbefestigungsgitters, mit einer Vielzahl aus zickzackförmig gebogenen Drähten gebildeter, nebeneinander angeordneter Drahtbahnen, deren Drähte sich an den Biegestellen kreuzen, wobei die Drähte parallel zur Erstreckung der Drahtbahnen angeordnete Stäbe an den Biegestellen umschlingen, **dadurch gekennzeichnet, dass** die Stäbe (3a, 3b) Ober- und Untergurte einer dreidimensionalen Gitterkonstruktion bilden, wobei die Drähte (2) an den Stäben (3a, 3b) reib- und/oder formschlüssig anliegen und eine geringfügige Verformung der Gitterkonstruktion und damit Anpassung an lokale Gegebenheiten erlauben.

2. Gitterkonstruktion nach Anspruch 1, **dadurch gekennzeichnet, dass** jede Gitterbahn (1) von einem durchlaufenden Draht (2) gebildet ist.

3. Gitterkonstruktion nach Anspruch 1 oder 2, **dadurch gekennzeichnet, dass** die Querschnittsfläche der Stäbe (3a, 3b) größer ist als die Querschnittsfläche der Drähte (2).

4. Gitterkonstruktion nach einem der Ansprüche 1 bis 3, **dadurch gekennzeichnet, dass** der Umschlingungswinkel der Drähte (2) an den Biegestellen (4) größer als 180° ist.

5. Gitterkonstruktion nach einem der Ansprüche 1 bis 4, **dadurch gekennzeichnet, dass** die Stäbe (3a, 3b) eine aufgeraute Oberfläche aufweisen.

6. Gitterkonstruktion nach einem der Ansprüche 1 bis 5, **dadurch gekennzeichnet, dass** die Stäbe (3a, 3b) eine gerillte oder genoppte Oberfläche aufweisen.

7. Gitterkonstruktion nach einem der Ansprüche 1 bis 6, **dadurch gekennzeichnet, dass** die Stäbe (3a, 3b) im Querschnitt eine von der Kreisform abweichende Form aufweisen.

8. Gitterkonstruktion nach einem der Ansprüche 1 bis 7, **dadurch gekennzeichnet, dass** die Drähte (2) an den Biegestellen an die Stäbe (3a, 3b) formschlüssig angepresst sind.

9. Gitterkonstruktion nach einem der Ansprüche 1 bis 8, **dadurch gekennzeichnet, dass** die Stäbe (3a, 3b) abwechselnd Ober- und Untergurte bilden.

## Claims

1. A lattice construction, in particular a reinforcing lattice or a ground consolidation lattice, comprising a plurality of mutually juxtaposed wire strips which are formed by wires bent in a zigzag shape and the wires of which cross at the bend locations, wherein at the bend locations the wires extend around bars arranged parallel to the direction in which the wire strips extend, **characterised in that** the bars (3a, 3b) form upper and lower chords of a three-dimensional lattice construction, wherein the wires (2) bear in frictionally locking and/or positively locking relationship against the bars (3a, 3b) and allow a slight deformation of the lattice construction and thus adaptation to local factors.

2. A lattice construction according to claim 1 **characterised in that** each lattice strip (1) is formed by a continuous wire (2) extending therethrough.

3. A lattice construction according to claim 1 or claim 2 **characterised in that** the cross-sectional area of the bars (3a, 3b) is larger than the cross-sectional area of the wires (2).

4. A lattice construction according to one of claims 1 to 3 **characterised in that** the wrapping angle of the wires (2) at the bend locations (4) is greater than 180°.

5. A lattice construction according to one of claims 1 to 4 **characterised in that** the bars (3a, 3b) have a roughened surface.

6. A lattice construction according to one of claims 1 to 5 **characterised in that** the bars (3a, 3b) have a grooved or knobbed surface.

7. A lattice construction according to one of claims 1 to 6 **characterised in that** the bars (3a, 3b) are of a shape deviating from a circular shape in cross-section.

8. A lattice construction according to one of claims 1 to 7 **characterised in that** the wires (2) are pressed against the bars (3a, 3b) in positively locking relationship at the bend locations.

9. A lattice construction according to one of claims 1 to 8 **characterised in that** the bars (3a, 3b) alternately form upper and lower chords.

## Revendications

1. Structure à treillis, en particulier d'un treillis d'armature ou d'un treillis de fixation au sol comprenant une pluralité de fils pliés en zigzag de bandes de fil disposées les unes à côté des autres, dont les fils se croisent aux points de pliage, les fils enlaçant des barres disposées parallèlement à l'extension des bandes de fil aux points de pliage, **caractérisée en ce que** les barres (3a, 3b) forment des membrures supérieures et inférieures d'une structure à treillis en trois dimensions, dans laquelle les fils (2) s'appuient sur les barres (3a, 3b) par friction ou par complémentarité de forme et permettent une légère déformation de la structure à treillis et donc une adaptation à des conditions locales.

2. Structure à treillis selon la revendication 1, **caractérisée en ce que** chaque bande de treillis (1) est formée par un fil (2) continu.

3. Structure à treillis selon la revendication 1 ou 2, **caractérisée en ce que** la surface de section des barres (3a, 3b) est supérieure à la surface de section des fils (2).

4. Structure à treillis selon l'une quelconque des revendications 1 à 3, **caractérisée en ce que** l'angle d'enlacement des fils (2) aux points d'inflexion(4) est supérieur à 180°.

5. Structure à treillis selon l'une quelconque des revendications 1 à 4, **caractérisée en ce que** les barres (3a, 3b) présentent une surface rendue rugueuse.

6. Structure à treillis selon) l'une quelconque des revendications 1 à 5, **caractérisée en ce que** les barres (3a, 3b) présentent une surface rainurée ou nopée.

7. Structure à treillis selon l'une quelconque des revendications 1 à 6, **caractérisée en ce que** les barres (3a, 3b) présentent en section une forme différente de la forme circulaire.

8. Structure à treillis selon l'une quelconque des revendications 1 à 7, **caractérisée en ce que** les fils (2) sont pressés par complémentarité de forme aux points de flexion sur les barres (3a, 3b).

9. Structure à treillis selon l'une quelconque des revendications 1 à 8, **caractérisée en ce que** les barres (3a, 3b) forment alternativement des membrures supérieures et des membrures inférieures.
